# FASCICULE DE BREVET EUROPEEN

(11) **EP 2 601 472 B1**
(45) Date de publication et mention de la délivrance du brevet: **04.03.2015**
(21) Numéro de dépôt: 11736387.9
(22) Date de dépôt: 29.07.2011
(51) Int. Cl.: F28D 7/06, F28F 9/02, F22B 7/16, F28D 21/00

(54) **VAPORISEUR A TUBES EN FORME DE U**
U-ROHR-VERDAMPFER
U-TUBE VAPORIZER

(30) Priorité: 02.08.2010 FR 1056376
(43) Date de publication de la demande: 12.06.2013
(73) Titulaire: L'Air Liquide Société Anonyme pour l'Etude et l'Exploitation des Procédés Georges Claude, 75007 Paris (FR)
(72) Inventeur: PEYRON, Jean-Marc, F-94000 Creteil (FR)
(74) Mandataire: Mercey, Fiona Susan
(86) Numéro de dépôt international: PCT/EP2011/063061
(87) Numéro de publication internationale: WO 2012/016915

(56) Documents cités:
- EP-A1- 0 042 028
- EP-A2- 0 856 714
- DE-A1- 4 120 800
- JP-A- 2005 249 314
- US-A- 3 568 764
- US-A1- 2006 266 504

## Description

La présente invention est relative à un vaporiseur selon le préambule de la revendication 1. EP 0 856 714 divulgue les caractéristiques de ce préambule. En particulier elle concerne un vaporiseur constitué par un échangeur de chaleur dans lequel un fluide calorigène cède de la chaleur à un liquide à vaporiser, le liquide circulant dans au moins un tube en forme de U raccordé à une plaque. Ce vaporiseur peut par exemple être un vaporiseur de secours, qui vaporise du liquide cryogénique vers un réseau, afin de compenser le débit venant d'une unité cryogénique.

Ce système est généralement alimenté par une pompe cryogénique et le liquide vaporisé dans l'épingle est envoyé vers le client quand l'unité de séparation d'air s'arrête.

Ainsi dans la Figure 1, on voit un vaporiseur 4 constitué par une enceinte cylindrique 7 et un dôme hémisphérique, les deux étant séparés par une plaque verticale 13 percée d'ouvertures. Ces ouvertures sont reliées à des tuyaux en forme de U de sorte qu'une extrémité du tuyau est rattachée à une ouverture dans la partie inférieure de la plaque verticale 13 et l'autre extrémité est rattachée à une ouverture dans la partie supérieure de cette plaque. Le dôme est divisé de manière étanche en une partie supérieure 5 et une partie inférieure 3 par une plaque plane horizontale formant une cloison 6. Un liquide à vaporiser est introduit dans la partie inférieure 3 qui forme une chambre d'alimentation et circule dans des tubes en forme de U 17. Certaines ouvertures de tubes dans la plaque 13 sont plus élevées que d'autres, de sorte que le liquide rentre dans les tubes à des niveaux différents. Le liquide arrive vers la partie supérieure 5 du dôme 2 qui constitue une chambre d'évacuation. Là il se trouve entièrement vaporisé grâce à l'échange de chaleur avec de la vapeur d'eau 9 ou autre gaz calorigène envoyé dans l'enceinte 7 et qui circule autour du ou des tubes 17. Le gaz formé 15 en vaporisant le liquide est soutiré de la partie supérieure 5 du dôme 2. La vapeur d'eau refroidie 11 sort à l'atmosphère en tête de l'enceinte 7.

Ce système de vaporisation a un temps de mise en marche relativement long, même quand la pompe cryogénique envoie le plein débit vers ce système de secours, il faut attendre entre 30 secondes et une minute avant de constater le plein débit de vaporisation.

Ce délai ne présente pas d'inconvénient dans des procédés où une capacité tampon contenant du gaz assure le débit transitoire entre l'arrêt de l'unité et la pleine production du système de vaporisation. Par contre, ce type de capacité tampon est chère spécialement quand les pressions de fonctionnement sont élevées.

Une analyse plus fine de ce temps de réponse montre une réponse linéaire du débit de production en fonction du temps à la montée de la production mais également à la descente de la production. De cette courbe, nous pouvons déduire que la réponse du système est très fortement corrélée à l'inertie liquide de la calandre d'alimentation 3. En effet la production du vaporiseur sera maximale quand tous les tubes 17 seront alimentés, donc quand la calandre d'alimentation 3 sera remplie de liquide.

Un but de l'invention est de réduire le temps de mise en service d'un vaporiseur et de réduire le coût global de l'appareil incorporant le vaporiseur en éliminant ou en réduisant la taille des capacités tampon.

Selon un objet de l'invention, il est prévu un vaporiseur comprenant plusieurs tubes en forme de U contenus dans une enceinte, chaque tube ayant deux extrémités, les tubes étant disposés dans au moins un plan, l'enceinte étant fermée sur un côté par une plaque ayant autant d'ouvertures qu'il y a d'extrémités de tube, les ouvertures comprenant des ouvertures hautes et des ouvertures basses, chaque tube étant relié par une extrémité haute à une ouverture haute de la plaque et par une extrémité basse à une ouverture basse de la plaque, un dôme recouvrant la plaque du côté opposé à celui des tubes, le dôme étant délimité par une cloison orthogonale au plan des tubes pour former une chambre d'admission et une chambre d'évacuation caractérisé en ce que la chambre d'admission est divisée en deux parties par une partition perpendiculaire au plan des tubes et à la cloison pour former une chambre d'entrée de liquide entre la plaque et la partition et une chambre auxiliaire de l'autre côté de la partition, l'entrée de liquide provenant de l'extérieur du vaporiseur débouchant dans la chambre d'entrée et la chambre auxiliaire étant agencée pour recevoir uniquement du liquide provenant de la chambre d'entrée de sorte que le liquide provenant de l'extérieur arrivant dans la chambre d'entrée transite dans les tubes par les ouvertures basses uniquement.

Selon d'autres aspects facultatifs :
- la partition comprend une ouverture vers son bord bas pour permettre une circulation de liquide entre la partition et le dôme.
- une espace est formée entre l'extrémité de la partition et la cloison.
- le volume de la chambre d'entrée est plus petit que celui de la chambre auxiliaire.
- le volume de la chambre d'entrée est au moins deux fois plus petit que celui de la chambre auxiliaire.
- les ouvertures basses sont disposées à des distances différentes de la cloison.
- les branches des tubes sont disposées dans des plans horizontaux.
- le vaporiseur comprend une arrivée de fluide calorigène débouchant dans l'enceinte.
- la chambre d'admission et la chambre d'évacuation ont substantiellement la même forme et le même volume.
- la cloison est une plaque plane.
- en usage, le liquide provenant de l'extérieur ne peut pénétrer dans la chambre auxiliaire qu'en passant à travers une ouverture dans la partition ou en passant au dessus de la partition.
- l'entrée de liquide est formée dans l'enceinte.
- l'entrée de liquide est agencée de sorte qu'en usage, le liquide rentre par le bas du vaporiseur.

Selon un autre objet de l'invention, il est prévu un appareil de séparation par distillation cryogénique comprenant un vaporiseur selon l'une des revendications précédentes et des moyens pour l'alimenter en liquide cryogénique.

Selon un autre objet de l'invention, il est prévu un procédé de vaporiser un liquide dans un vaporiseur selon l'une des revendications 1 à 13 dans lequel on envoie un gaz calorigène à l'enceinte, on introduit un liquide à vaporiser dans la chambre d'entrée et on évacue le liquide vaporisé par la chambre d'évacuation.

Le dispositif d'amélioration selon l'invention est donc un système de déversoir qui alimente préférentiellement les tubes de l'échangeur à la montée en production du système de vaporisation. Ce déversoir se compose d'une plaque pleine ouverte en haut et muni d'un trou de déconcentration pour la sécurité hydrocarbure situé au plus bas de la cuve.

Ce faisant en réduisant la distance entre le déversoir et l'entrée des tubes, on peut réduire le temps d'alimentation des tubes par un facteur de 10 et donc le temps de démarrage de la vaporisation de secours et donc supprimer les capacités tampon. Ce type de dispositif peut être appliqué à tous les liquides, en particulier CO, CO₂, O₂, N₂, Ar,...

L'invention sera décrite en plus de détail en se référant aux Figures 2 et 3. La Figure 2 illustre une coupe verticale du vaporiseur et la Figure 3 montre une vue de côté de l'intérieur du vaporiseur de la Figure 2.

Le vaporiseur de la Figure 2 diffère de celui de la Figure 1 en ce qu'une plaque pleine 21 forme une partition partielle divisant la partie inférieur 3 du dôme 2 en deux parties inégales. La partie gauche de la Figure 1 correspond à la partie gauche du vaporiseur de la Figure 2. La partition 21 est disposée substantiellement verticalement, de sorte qu'environ un tiers du volume de la partie inférieur 3 se trouve entre cette partition 21 et la plaque 13. La partition 21 ne s'étend pas jusqu'à la plaque horizontale de la cloison 6 et une ouverture 23 est formée au milieu de la partition 21 à son bord bas.

En usage, le liquide pénètre de l'extérieur dans l'espace de la partie inférieure 3 uniquement par une entrée disposée entre la plaque 13 et la partition 21. Comme l'ouverture 23 est petite, le liquide s'accumule dans cette espace et le niveau de liquide monte de sorte que tous les tuyaux 17 débouchant dans la plaque 13 sont alimentés. Quand le niveau plus haut de la plaque 21 est atteint, le liquide se déverse de l'autre côté de la plaque 21. Pour éviter l'accumulation d'impuretés, telles que des hydrocarbures, le liquide peut également passer dans l'ouverture 23.

Dans la Figure 3, on voit la plaque 13, les ouvertures n'étant pas illustrées dans un souci de simplification. La plaque 21 a un bord horizontal et un bord courbe qui épouse l'intérieur de la partie inférieure 3 du dôme 2.

L'invention s'applique également à la vaporisation de liquides qui se condensent à des températures au-dessus de températures cryogéniques.

## Revendications

1. Vaporiseur comprenant plusieurs tubes (17) en forme de U contenus dans une enceinte (7), chaque tube ayant deux extrémités, les tubes étant disposés dans au moins un plan, l'enceinte étant fermée sur un côté par une plaque (13) ayant autant d'ouvertures qu'il y a d'extrémités de tube, les ouvertures comprenant des ouvertures hautes et des ouvertures basses, chaque tube étant relié par une extrémité haute à une ouverture haute de la plaque et par une extrémité basse à une ouverture basse de la plaque, un dôme (2) recouvrant la plaque du côté opposé à celui des tubes, le dôme étant délimité par une cloison (6) orthogonale au plan des tubes pour former une chambre d'admission (3) et une chambre d'évacuation (5) tel que la chambre d'admission est divisée en deux parties par une partition (21) perpendiculaire au plan des tubes et à la cloison pour former une chambre d'entrée de liquide entre la plaque et la partition et une chambre auxiliaire de l'autre côté de la partition, l'entrée de liquide provenant de l'extérieur du vaporiseur débouchant dans la chambre d'entrée **caractérisé en ce que** la chambre auxiliaire est agencée pour recevoir uniquement du liquide provenant de la chambre d'entrée de sorte que le liquide provenant de l'extérieur arrivant dans la chambre d'entrée transite dans les tubes par les ouvertures basses uniquement.

2. Vaporiseur selon la revendication 1 dans lequel la partition (21) comprend une ouverture (23) vers son bord bas pour permettre une petite circulation de liquide entre la partition (21) et le dôme (2).

3. Vaporiseur selon la revendication 1 ou 2 dans lequel une espace est formée entre l'extrémité de la partition (21) et la cloison (6).

4. Vaporiseur selon l'une des revendications précédentes dans lequel le volume de la chambre d'entrée est plus petit que celui de la chambre auxiliaire.

5. Vaporiseur selon la revendication 4 dans lequel le volume de la chambre d'entrée est au moins deux fois plus petit que celui de la chambre auxiliaire.

6. Vaporiseur selon l'une des revendications précédentes dans lequel les ouvertures basses sont disposées à des distances différentes de la cloison (6).

7. Vaporiseur selon l'une des revendications précédentes dans lequel les branches des tubes (17) sont disposés dans des plans horizontaux.

8. Vaporiseur selon l'une des revendications précédentes comprenant une arrivée de fluide calorigène débouchant dans l'enceinte (9).

9. Vaporiseur selon l'une des revendications précédentes dans lequel la chambre d'admission et la chambre d'évacuation ont substantiellement la même forme et le même volume.

10. Vaporiser selon l'une des revendications précédentes dans lequel la cloison (6) est une plaque plane.

11. Vaporiser selon l'une des revendications précédentes dans lequel, en usage, le liquide provenant de l'extérieur ne peut pénétrer dans la chambre auxiliaire qu'en passant à travers une ouverture dans la partition ou en passant au dessus de la partition.

12. Vaporiser selon l'une des revendications précédentes dans lequel l'entrée de liquide est formée dans l'enceinte.

13. Vaporiser selon la revendication 12 dans lequel l'entrée de liquide est agencée de sorte qu'en usage, le liquide rentre par le bas du vaporiseur.

14. Appareil de séparation par distillation cryogénique comprenant un vaporiseur (4) selon l'une des revendications précédentes et des moyens (1) pour l'alimenter en liquide cryogénique.

15. Procédé de vaporiser un liquide dans un vaporiseur (4) selon l'une des revendications 1 à 13 dans lequel on envoie un gaz calorigène à l'enceinte (7), on introduit un liquide à vaporiser dans la chambre d'entrée (3) et on évacue le liquide vaporisé par la chambre d'évacuation (5).

## Patentansprüche

1. Verdampfer, umfassend mehrere Rohre (17) in U-Form, die in einer Umschließung (7) enthalten sind, wobei jedes Rohr zwei Enden hat, wobei die Rohre in mindestens einer Ebene angeordnet sind, wobei die Umschließung an einer Seite geschlossen ist durch eine Platte (13), die so viele Öffnungen hat, wie es Rohrenden gibt, wobei die Öffnungen obere Öffnungen und untere Öffnungen umfassen, wobei jedes Rohr durch ein oberes Ende mit einer oberen Öffnung der Platte und durch ein unteres Ende mit einer unteren Öffnung der Platte verbunden ist, wobei eine Kuppel (2) die Platte auf der Seite abdeckt, die der Rohrseite gegenüberliegt, wobei die Kuppel durch eine Trennwand (6) begrenzt wird, die zu der Ebene der Rohre orthogonal ist, um eine Einlasskammer (3) und eine Auslasskammer (5) zu bilden, derart, dass die Einlasskammer in zwei Teile geteilt wird durch eine Teilung (21), die zu der Ebene der Rohre und zu der Trennwand senkrecht ist, um eine Flüssigkeitseintrittskammer zwischen der Platte und der Teilung und einer Hilfskammer auf der anderen Seite der Teilung zu bilden, wobei der Eintritt von Flüssigkeit, die von außerhalb des Verdampfers stammt, in der Eintrittskammer mündet, **dadurch gekennzeichnet, dass** die Hilfskammer eingerichtet ist, um nur Flüssigkeit aufzunehmen, die aus der Eintrittskammer stammt, so dass die Flüssigkeit, die von außerhalb stammt und in die Eintrittskammer gelangt, nur durch die unteren Öffnungen in die Rohre fließt.

2. Verdampfer nach Anspruch 1, wobei die Teilung (21) eine Öffnung (23) zu ihrem unteren Rand hin umfasst, um eine kleine Zirkulation von Flüssigkeit zwischen der Teilung (21) und der Kuppel (2) zu ermöglichen.

3. Verdampfer nach Anspruch 1 oder 2, wobei ein Raum zwischen dem Ende der Teilung (21) und der Trennwand (6) gebildet ist.

4. Verdampfer nach einem der vorhergehenden Ansprüche, wobei das Volumen der Eintrittskammer kleiner ist als das der Hilfskammer.

5. Verdampfer nach Anspruch 4, wobei das Volumen der Eintrittskammer mindestens zweimal kleiner ist als das der Hilfskammer.

6. Verdampfer nach einem der vorhergehenden Ansprüche, wobei die unteren Öffnungen in unterschiedlichen Abständen von der Trennwand (6) angeordnet sind.

7. Verdampfer nach einem der vorhergehenden Ansprüche, wobei die Stränge der Rohre (17) in horizontalen Ebenen angeordnet sind.

8. Verdampfer nach einem der vorhergehenden Ansprüche, umfassend einen Wärmefluid-Einlass, der in der Umschließung (9) mündet.

9. Verdampfer nach einem der vorhergehenden Ansprüche, wobei die Einlasskammer und die Auslasskammer im Wesentlichen die gleiche Form und das gleiche Volumen haben.

10. Verdampfer nach einem der vorhergehenden Ansprüche, wobei die Trennwand (6) eine ebene Platte ist.

11. Verdampfer nach einem der vorhergehenden Ansprüche, wobei die von der Außenseite stammende Flüssigkeit bei Benutzung nur in die Hilfskammer eindringen kann, wenn sie durch eine Öffnung in der Teilung hindurch fließt oder oberhalb der Teilung fließt.

12. Verdampfer nach einem der vorhergehenden Ansprüche, wobei der Eintritt von Flüssigkeit in der Umschließung gebildet ist.

13. Verdampfer nach Anspruch 12, wobei der Eintritt von Flüssigkeit so eingerichtet ist, dass bei Benutzung die Flüssigkeit über den unteren Teil des Verdampfers zurückkehrt.

14. Vorrichtung zur Zerlegung durch Tieftemperaturdestillation, umfassend einen Verdampfer (4) nach einem der vorhergehenden Ansprüche und Mittel (1) für die Versorgung mit kryogener Flüssigkeit.

15. Verfahren zum Verdampfen einer Flüssigkeit in einem Verdampfer (4) nach einem der Ansprüche 1 bis 13, wobei ein Wärmegas zu der Umschließung (7) geleitet wird, eine zu verdampfende Flüssigkeit in die Eintrittskammer (3) eingeleitet wird und die verdampfte Flüssigkeit durch die Auslasskammer (5) ausgelassen wird.

## Claims

1. Vaporiser comprising a plurality of U-shaped tubes (17) held in a vessel (7), each tube having two ends, the tubes being arranged in at least one plane, the vessel being closed on one side by a plate (13) having as many openings as there are tube ends, the openings including top openings and bottom openings, each tube being linked by a top end to a top opening of the plate and by a bottom end to a bottom opening of the plate, a dome (2) covering the plate on the side opposite that of the tubes, the dome being delimited by a wall (6) orthogonal to the plane of the tubes so as to form an intake chamber (3) and an exhaust chamber (5) such that the intake chamber is divided into two parts by a partition (21) perpendicular to the plane of the tubes and to the wall so as to form a liquid inlet chamber between the plate and the partition and an auxiliary chamber on the other side of the partition, the liquid inlet originating from outside the vaporiser which opens into the inlet chamber and **characterised in that** the auxiliary chamber is arranged to receive only liquid originating from the inlet chamber so that the liquid originating from the outside arriving in the inlet chamber only flows through the tubes through the bottom openings.

2. Vaporiser according to claim 1, wherein the partition (21) comprises an opening (23) towards its bottom edge to allow for a small amount of circulation of liquid between the partition (21) and the dome (2).

3. Vaporiser according to either claim 1 or claim 2, wherein a space is formed between the end of the partition (21) and the wall (6).

4. Vaporiser according to any of the preceding claims, wherein the volume of the inlet chamber is smaller than that of the auxiliary chamber.

5. Vaporiser according to claim 4, wherein the volume of the inlet chamber is at least two times smaller than that of the auxiliary chamber.

6. Vaporiser according to any of the preceding claims, wherein the bottom openings are arranged at different distances from the wall (6).

7. Vaporiser according to any of the preceding claims, wherein the branches of the tubes (17) are arranged in horizontal planes.

8. Vaporiser according to any of the preceding claims, comprising a heat-generating-fluid inflow opening into the vessel (9).

9. Vaporiser according to any of the preceding claims, wherein the intake chamber and the exhaust chamber have substantially the same shape and the same volume.

10. Vaporiser according to any of the preceding claims, wherein the wall (6) is a planar plate.

11. Vaporiser according to any of the preceding claims, wherein, during use, the liquid originating from the outside can only penetrate the auxiliary chamber by passing through an opening in the partition or by passing over the partition.

12. Vaporiser according to any of the preceding claims, wherein the liquid inlet is formed in the vessel.

13. Vaporiser according to claim 12, wherein the liquid inlet is arranged so that, during use, the liquid re-enters through the bottom of the vaporiser.

14. Cryogenic distillation separation apparatus comprising a vaporiser (4) according to any of the preceding claims and means (1) for feeding cryogenic liquid to said vaporiser.

15. Method for vaporising a liquid in a vaporiser (4) according to any of claims 1 to 13, wherein a heat-generating gas is sent to the vessel (7), a liquid to be vaporised is introduced into the inlet chamber (3), and the vaporised liquid is discharged through the exhaust chamber (5).
